# EUROPÄISCHE PATENTSCHRIFT

(11) **EP 0 510 134 B1**
(45) Veröffentlichungstag und Bekanntmachung des Hinweises auf die Patenterteilung: **12.04.1995**
(21) Anmeldenummer: 91918265.9
(22) Anmeldetag: 24.10.1991
(51) Int. Cl.: H01R 13/18

(54) **FLACHKONTAKTSTECKHÜLSE**
SPADE CONTACT SOCKET
FICHE A CONTACT PLAT

(30) Priorität: 09.11.1990 DE 4035613
(43) Veröffentlichungstag der Anmeldung: 28.10.1992
(73) Patentinhaber: Framatome Connectors Daut + Rietz GmbH & Co. KG, 90411 Nürnberg (DE)
(72) Erfinder: Nottrott, Rudolf, D-8500 Nürnberg 10 (DE); Steinhardt, Helmut, D-8500 Nürnberg 90 (DE)
(74) Vertreter: Beetz jr., Richard, Dr.-Ing.
(86) Internationale Anmeldenummer: EP9102018
(87) Internationale Veröffentlichungsnummer: WO9209120

(56) Entgegenhaltungen:
- EP-A- 0 189 821
- WO-A-90/01815

## Beschreibung

Die Erfindung betrifft eine Flachkontaktsteckhülse mit zwei am Steckhülsenkörper angeordneten Kontaktlappen, die am freien Ende zurückgebogen sind und im Abstand der freien Enden über Teillängen federnd elastisch aneinander anliegen sowie mit einem den Steckhülsenkörper fest umfassenden Überfederkörper, der an diametralen Wandabschnitten je einen schräg zu den freien Enden über die Flachseiten der Kontaktlappen sich erstreckenden Streifenteil aufweist, die mit ihren freien Enden mit einer Teillänge über die freien Enden der Kontaktlappen zueinander und in Steckrichtung zurückgebogen sind und an den freien Enden der Kontaktlappen anliegen.

Es ist bekannt, Flachkontaktsteckhülsen maschinell in Öffnungen von Steckhülsengehäusen von einem Ende her einzuschieben und in den Öffnungen zu fixieren. Beim Einschiebevorgang zeigt sich der Mangel, daß mit kleiner werdenden Baugrößen sich die nach außen zurückgebogenen freien Enden der Kontaktlappen an Steckhülsengehäuseflächen verhaken und den Einschiebevorgang ungünstig beeinflussen. Insbesondere zeigt sich ein Verhaken von Flachkontaktsteckhülsen dann, wenn den Kontaktlappen der Flachkontaktsteckhülsen Überfedern zugeordnet sind. Bei einer Flachkontaktsteckhülse (WO-A-90/01815) mit überfeder sind am Überfederkörper zwischen den zur Verstärkung der Kontaktkraft pressend an den Kontaktlappen anliegenden Anschnitten zusätzliche Streifenteile vorgesehen, die als Führungskörper für die Flachkontaktsteckhülse beim Einschiebevorgang dienen.

Die getrennte Funktionen ausübenden Anschnitte und Streifenteile führen als Nachteil zu einer störenden Vergrößerung des Bauaufwands.

Es ist Aufgabe der Erfindung, Maßnahmen zum sicheren behinderungsfreien Einbringen von Flachkontaktsteckhülsen in Steckhülsengehäusen mit geringem Bauaufwand zu schaffen.

Der Erfindung gemäß ist diese Aufgabe dadurch gelöst, daß die Streifenteile mit geringfügig geringerer Breite als die Breite der Kontaktlappen ausgebildet sind und pressend an den freien Enden der Kontaktlappen anliegen mit einer solchen Vorspannung, die die Kontaktkraft der Kontaktlappen unterstützt.

In Ausgestaltung der Flachkontaktsteckhülse können der Überfederkörper und die Streifenteile einstückig ausgebildet sein, wobei bevorzugt Überfederkörper und Streifenteile aus einem Blechteil geschnitten und durch Biegen und/oder Falten aufzurichten sind. Eine Verbesserung der Federungseigenschaft der Streifenteile läßt sich durch im Abstand der freien Enden bis mindestens annähernd zum Überfederkörper erstreckende Längsschlitze erreichen.

In weiterer Ausgestaltung der Flachkontaktsteckhülse ist vorgesehen, den Überfederkörper durch Einbiegen von Anschnitten über Randstreifen von im Hülsenkörper ausgebildeten Ausnehmungen am Hülsenkörper festzulegen. Es versteht sich, daß der überfederkörper auch in anderer beliebiger Weise mit dem Hülsenkörper verbunden sein kann. So besteht die Möglichkeit Überfederkörper und Hülsenkörper durch Schweißung oder Lötung aneinander festzulegen. Auch ist vorgesehen, den Überfederkörper und den Hülsenkörper mit achsgleichen Ausnehmungen für den Durchgriff einer am Steckhülsengehäuse federnd elastisch angeordneten Verriegelungszunge zu versehen. Der Überfederkörper unterstützt so die verschiebungsfreie Festlegung der Flachkontaktsteckhülse im Steckhülsengehäuse.

Die Erfindung ist anhand eines Ausführungsbeispiels in der Zeichnung verdeutlicht. Hierin zeigen:
Fig. 1 eine Flachkontaktsteckhülse in Seitenansicht,
Fig. 2 eine Flachkontaktsteckhülse in Vorderansicht,
Fig. 3 eine Flachkontaktsteckhülse in Rückansicht und
Fig. 4 ein Schnitt nach der Linie IV-IV der Fig. 3.

In den Fig. ist mit 1 eine Flachkontaktsteckhülse bezeichnet, die einen Hülsenkörper 2 aufweist, an dem sich zum einen Ende hin Crimpansätze 3 und 4 für die Festlegung elektrischer Leiter bzw. der Isolation (nicht gezeigt) anschließen, während zum anderen Ende hin Kontaktlappen 5 ausgebildet sind. Die Kontaktlappen 5 liegen im Abstand der freien Enden über Teillängen federnd elastisch aneinander an und sind zur Bildung von Einsteckschrägen für Kontaktmesser (nicht gezeigt) über weitere Teillängen 5′ nach außen zurückgebogen. Auf den Hülsenkörper 2 ist ein Überfederkörper 6 aufgebracht, der angeschnittene Streifenteile 7, 7′ aufweist, die sich in Richtung zu den freien Enden schräg zueinander über die Flachseiten der Kontaktlappen 5 erstrecken und mit Vorspannung an den freien Enden der Kontaktlappen 5 anliegen. Die Streifenteile 7, 7′ sind im Bereich ihrer freien Enden zueinander und in Steckrichtung zurückgebogen, wodurch bogenförmige Einführungsflächen für Kontaktmesser (nicht gezeigt) erzielt sind. Die Streifenteile tragen zur Unterstützung der Kontaktkraft der Kontaktlappen bei. Sie sorgen weiter für ein kraftsparendes Einbringen der Kontaktmesser und schließen beim Bestükken von Steckhülsengehäusen mit den Flachkontaktsteckhülsen ein Anstoßen oder Verhaken der Flachkontaktsteckhülsen an Gehäuseflächen aus. Die Mehrfachfunktion der überfeder 6, 7, 7′ wirkt sich insbesondere günstig bei Flachkontaktsteckhülsen geringer Größe aus, da hier naturgemäß ein Verhaken an Gehäuseflächen verstärkt möglich ist.

Der Überfederkörper 6 ist auf dem Hülsenkörper 2 durch Einbiegen von Anschnitten 8 in Ausnehmungen 9 des Hülsenkörpers 2 fixiert.

Während beim Ausführungsbeispiel jeder Kontaktlappen 5 durch einen einzigen Streifenteil 7 oder 7′ übergriffen ist, der sich dabei annähernd über die ganze Breite der Kontaktlappen 5 erstreckt, besteht auch die Möglichkeit mehrere mit geringer Breite ausgebildete Streifenteile 7, 7′ an einem Überfederkörper 6 anzuordnen, deren Enden zueinander und in Steckrichtung eingebogen sind.

Mit 10 sind Ausnehmungen bezeichnet, die durch Eintauchen von am Steckhülsengehäuse ausgebildeten federnden Verriegelungszungen für die Fixierung der Flachkontaktsteckhülse im Steckhülsengehäuse sorgen.

## Patentansprüche

1. Flachkontaktsteckhülse mit zwei am Steckhülsenkörper (2) angeordneten Kontaktlappen (5), die am freien Ende zurückgebogen sind und im Abstand der freien Enden über Teillängen (5′) federnd elastisch aneinander anliegen sowie mit einem den Steckhülsenkörper (2) fest umfassenden Überfederkörper (6), der an diametralen Wandabschnitten je einen schräg zu den freien Enden über die Flachseiten der Kontaktlappen (5) sich erstreckenden Streifenteil (7,7′) aufweist, wobei die Streifenteile (7,7′) mit ihren freien Enden mit einer Teillänge über die freien Enden der Kontaktlappen zueinander und in Steckrichtung zurückgebogen sind und an den freien Enden der Kontaktlappen (5) anliegen, dadurch gekennzeichnet, daß die Streifenteile (7,7′) mit geringfügig geringerer Breite als die Breite der Kontaktlappen (5) ausgebildet sind und pressend an den freien Enden der Kontaktlappen (5) anliegen mit einer solchen Vorspannung, die die Kontaktkraft der Kontaktlappen (5) unterstützt.

2. Flachkontaktsteckhülse nach Anspruch 1, dadurch gekennzeichnet, daß der Überfederkörper (6) und die Streifenteile (7, 7′) einstückig ausgebildet sind.

3. Flachkontaktsteckhülse nach Anspruch 1, dadurch gekennzeichnet, daß die Streifenteile (7, 7′) im Abstand der freien Enden mindestens annähernd bis zum überfederkörper (6) längs-geschlitzt sind.

4. Flachkontaktsteckhülse nach Anspruch 1, dadurch gekennzeichnet, daß der Überfederkörper (6) durch Einbiegen von Anschnitten (8) über Randstreifen von im Hülsenkörper (2) ausgebildeten Ausnehmungen (9), am Hülsenkörper (2) festlegbar ist.

5. Flachkontaktsteckhülse nach Anspruch 1, dadurch gekennzeichnet, daß der Überfederkörper (6) und der Hülsenkörper (2) durch Schweißung oder Lötung miteinander fest verbunden sind.

6. Flachkontaktsteckhülse nach Anspruch 1, dadurch gekennzeichnet, daß der Überfederkörper (6) und der Hülsenkörper (2) achsgleiche Ausnehmungen (10) für den Durchgriff einer am Steckhülsengehäuse federnd elastisch ausgebildeten Verriegelungszunge aufweist.

## Claims

1. Flat push-on contact socket having two contact lugs (5) which are arranged on the push-on socket body (2), are bent back at the free end and bear against one another in a resiliently elastic fashion at the distance of the free ends via sublengths (5′), and having a covering spring body (6) which firmly surrounds the push-on socket body (2) and has on diametrical wall sections a respective strip part (7, 7′) extending obliquely relative to the free ends over the flat sides of the contact lugs (5), the strip parts (7, 7′) being bent back relative to one another and in the push-on direction with their free ends by a sublength over the free ends of the contact lugs and bearing against the free ends of the contact lugs (5), characterized in that the strip parts (7, 7′) are constructed with a slightly smaller width than the width of the contact lugs (5) and bear in a pressing fashion against the free ends of the contact lugs (5) with a bias which is such as to support the contact force of the contact lugs (5).

2. Flat push-on contact sockets according to Claim 1, characterized in that the covering spring body (6) and the strip parts (7, 7′) are constructed in one piece.

3. Flat push-on contact sockets according to Claim 1, characterized in that the strip parts (7, 7′) are longitudinally slotted at least approximately up to the covering spring body (6) at the distance of the free ends.

4. Flat push-on contact socket according to Claim 1, characterized in that the covering spring body (6) can be fixed on the socket body (2) by bending in sections (8) over edge strips of recesses (9) constructed in the socket body (2).

5. Flat push-contact socket according to Claim 1, characterized in that the covering spring body (6) and the socket body (2) are firmly connected to one another by welding or soldering.

6. Flat push-on contact sockets according to Claim 1, characterized in that the covering spring body (6) and the socket body (2) have axially identical recesses (10) for the penetration of a latching tongue constructed in a resiliently elastic fashion on the push-on socket housing.

## Revendications

1. Fiche à contact plat comprenant deux pattes de contact (5), qui sont disposées sur le corps (2) de la fiche, dont l'extrémité libre est recourbée et qui, à distance des extrémités libres, sont appliquées l'une contre l'autre avec l'élasticité d'un ressort par l'intermédiaire de longueurs partielles (5′), ainsi qu'un corps à ressorts d'appoint (6) qui enserre le corps (2) de la fiche et qui comporte, sur des portions de paroi diamétralement opposées, des languettes (7, 7′) qui s'étendent en biais au-dessus des faces plates des pattes de contact (5) jusqu'aux extrémités libres, les extrémités libres des languettes (7, 7′) étant recourbées, sur une longueur partielle, l'une vers l'autre et dans le sens d'enfichage, par-dessus les extrémités libres des pattes de contact et étant appliquées contre les extrémités libres des pattes de contact (5), caractérisée en ce que les languettes (7, 7′) possèdent une largeur légèrement inférieure à la largeur des pattes de contact (5) et sont appliquées contre les extrémités libres des pattes de contact (5) en y exerçant une pression avec une précontrainte telle qu'elle augmente la force de contact des pattes de contact (5).

2. Fiche à contact plat selon la revendication 1, caractérisée en ce que le corps à ressorts d'appoint (6) et les languettes (7, 7′) sont conçus d'une seule pièce.

3. Fiche à contact plat selon la revendication 1, caractérisée en ce qu'à distance des extrémités libres, les languettes (7, 7′) sont fendues longitudinalement au moins sensiblement jusqu'au corps à ressorts d'appoint (6).

4. Fiche à contact plat selon la revendication 1, caractérisée en ce que le corps à ressorts d'appoint (6) est solidarisé au corps (2) de la fiche en repliant des parties découpées (8) par-dessus des bandes de bordure d'évidements (9) ménagés dans le corps (2) de la fiche.

5. Fiche à contact plat selon la revendication 1, caractérisée en ce que le corps à ressorts d'appoint (6) et le corps (2) de la fiche sont solidarisés l'un à l'autre par soudage ou par brasage.

6. Fiche à contact plat selon la revendication 1, caractérisée en ce que le corps à ressorts d'appoint (6) et le corps (2) de la fiche comportent des évidements équiaxes (10) pour laisser passer une languette de verrouillage conçue avec l'élasticité d'un ressort et disposée sur le boîtier de la fiche.
